# EUROPÄISCHE PATENTSCHRIFT

(11) **EP 2 427 618 B1**
(45) Veröffentlichungstag und Bekanntmachung des Hinweises auf die Patenterteilung: **06.07.2016**
(21) Anmeldenummer: 10719580.2
(22) Anmeldetag: 06.05.2010
(51) Int. Cl.: E05D 15/06

(54) **LAUFWERK FÜR EINE SCHIEBETÜR**
RUNNING GEAR FOR A SLIDING DOOR
MÉCANISME DE ROULEMENT POUR PORTE COULISSANTE

(30) Priorität: 08.05.2009 CH 7322009
(43) Veröffentlichungstag der Anmeldung: 14.03.2012
(73) Patentinhaber: EKU AG, 8370 Sirnach (CH)
(72) Erfinder: MUTHER, Marco, CH-8372 Wiezikon (CH); GÄMPERLE, Walter, CH-9242 Oberuzwil (CH)
(74) Vertreter: Gachnang, Hans Rudolf
(86) Internationale Anmeldenummer: PCT/CH2010/000121
(87) Internationale Veröffentlichungsnummer: WO 2010/127466

(56) Entgegenhaltungen:
- EP-A2- 1 108 845
- WO-A1-98/59140
- DE-A1- 3 602 440
- US-A- 2 982 988

## Beschreibung

Gegenstand der Erfindung ist ein Laufwerk für eine Schiebetür gemäss dem Oberbegriff des Patentanspruchs 1.

Schiebetüren an Schränken im Haushalt und im Büro werden heute, wenn hohe Anforderungen an hohe Laufruhe und leichte Verschiebbarkeit gestellt werden, mittels Rollen gelagert. Leichtere Schiebetüren werden meistens hängend an Laufwerken aufgehängt, welche in Schienen geführt sind, die auf oder in die Schrankdecke eingelassen worden sind. Um die Laufwerke für den Betrachter des Schranks unsichtbar zu machen, sind diese sehr klein ausgebildet und werden an der Rückseite bzw. in einer Topfbohrung an der Rückseite der Schiebetür befestigt. Die bekannten Laufwerke umfassen meist einen Sockel, der in die Topfbohrung an der Schiebetür eingesetzt wird und in den das Gehäuse des Laufwerks nach der Montage der Tür einschiebbar ist. Das Laufwerk selbst und dessen Gehäuse werden üblicherweise zusammen mit der Führungsschiene an der Decke des Schranks befestigt, bevor die Tür mit dem Laufwerk verbunden wird. Um Massungenauigkeiten ausgleichen zu können, ist es aus EP 1 108 845 A2 bekannt, den Laufwerkträger mit den daran befestigten Laufrollen durch eine Spindel mit dem Gehäuse zu verbinden. Durch Drehen an einem auf der Spindel kämmenden Stellrad kann der Abstand zwischen dem Laufwerk und dem Gehäuse und damit der Schiebetür zur Decke des Schranks nach deren Einbau justiert werden. Dabei wird die das Gehäuse und den Rollenträger verbindende Gewindestange vom Stellrad, welches auf dem Gewinde kämmt, vertikal verschoben.

Eine Aufgabe der vorliegenden Erfindung besteht nun darin, ein Laufwerk für Schiebetüren zu schaffen, das äusserst kostengünstig herstellbar ist und aus möglichst wenigen Einzelteilen besteht.

Gelöst wird diese Aufgabe durch ein Laufwerk mit den Merkmalen des Patentanspruchs 1. Vorteilhafte Ausgestaltungen der Laufwerke sind in den abhängigen Ansprüchen umschrieben.

In vorteilhafter Weise wird das Gehäuse direkt mit der Spindel, an welcher die Stellschraube fest angeordnet ist, in der Höhe eingestellt. Das Gehäuse kann direkt in den Sockel eingeschoben werden. Durch eine elastische Lagerung in einer Gewindebüchse, die im Laufwerkträger eingesetzt ist, können Abrollgeräusche, verursacht durch ungenauen Rundlauf der Laufrollen von der Schiebetür fern gehalten und damit deren Ausbreitung auf den Schrank vermindert werden. Alternativ oder zusätzlich können die Wellen, an denen die Laufrollen befestigt sind, elastisch gedämpft am Laufwerkträger gelagert sein. Durch feine Schlitze in den Bohrungen für die die Laufrollen tragenden Wellen am Laufwerkträger kann ein Schmiermittel zugeführt werden und so die Reibung und der Verschleiss zwischen den Laufrollen und dem Laufwerkträger vermindert werden.

Anhand illustrierter Ausführungsbeispiele wird die Erfindung näher erläutert. Es zeigen
Figur 1 eine perspektivische Darstellung der in Explosionsdarstellung dargestellten Elemente einer vorbekannten Ausführungsform des Laufwerks mit einem Einbausockel,
Figur 2 eine perspektivische Darstellung der in Explosionsdarstellung dargestellten Elemente einer Ausführungsform eines Laufwerks gemäss der Erfindung,
Figur 3 einen Querschnitt durch eine Bohrung im Laufwerkträger für die Welle der Laufwerkrollen,
Figur 4 eine Ansicht der Oberkante einer Schiebetür mit noch nicht in dieser eingeschobenem Laufwerkgehäuse samt Laufwerk und darüber die Decke eines Schranks mit einer Führungsschiene.

Zur Veranschaulichung der Anordnung eines Laufwerks 1 in einem Schrank 3 sind in Figur 4 eine Schiebetür 5 mit einem in eine Topfbohrung eingesetzten Sockel 7, eine in der Schrankdecke 9 eingelassene Führungsschiene 11 und ein Befestigungsgehäuse 13 mit darüber angeordnetem Laufwerkträger 15 dargestellt. Das Befestigungsgehäuse 13 ist noch nicht in den Sockel 7 eingeschoben und die Rollen 17 am Laufwerkträger 15 sind noch nicht in die Führungsschiene 11 eingeführt.

In der Ausgestaltung gemäss Figur 1 ist auf der linken Figurenseite der Sockel 7 von hinten dargestellt. Der rückseitige zylindrische Abschnitt 19 dient dazu, mit geringstem Spiel in die Topfbohrung an der Schiebetür 5 eingeschoben zu werden. Mit nicht dargestellten Schrauben, welche durch Bohrungen 21 hindurchgeführt werden, wird der Sockel 7 an der Schiebetür 5 befestigt. Das rechts vom Sockel 7 dargestellte Gehäuse 13, welches in den Sockel 7 einschiebbar ist, wird im Sockel 7 von Schnappelementen 23 gehalten. Im Gehäuse 13 ist eine halbzylindrische Bohrung 25 ausgebildet, in welcher eine zylindrische Spindel 27 mit einem fest daran angeformten Bestätigungsrad 29 geführt wird. Das Betätigungsrad 29 weist vorzugsweise an dessen Peripherie eine Randrierung oder die Gestalt eines Zahnrades auf. Im Gehäuse 13 sind weiter eine obere Anschlagfläche 31 und eine untere Anschlagfläche 33 ausgebildet, zwischen denen die oberen und unteren Stirnflächen des Betätigungsrades 29 mit geringem Spiel zu liegen kommen. Damit das Betätigungsrad 29 mit der daran fest angeformten Spindel 27 im Gehäuse 13 gehalten werden kann, ist in Figur 1 ein Deckel 35 vorgesehen, der ebenfalls eine halbzylindrische Bohrung 37 aufweist und zudem ein Fenster 39, durch welches die Peripherie des Betätigungsrads 29 hinausragt,wenn der Deckel 35 am Gehäuse 13 aufgesetzt und zuvor die Spindel 27 in die Halbschalen eingesetzt sind. Am Gehäuse 13 sind seitlich Rastelemente 41 angeformt, welche mit geeigneten Rastmitteln 43 am Deckel 35 zusammenwirken, wenn letzterer in das Gehäuse 13 eingeschoben ist. Bei eingeschobenem Deckel 35 bilden die an den beiden Elementen ausgebildeten halbzylindrischen Bohrungen 25 und 37 eine zylindrische Bohrung als Lager für die zylindrische Spindel 27. Das Betätigungsrad 29 liegt dann mit geringem Spiel zwischen den beiden Anschlagflächen 31 und 33.

Das obere Ende 45 der zylindrischen Spindel 27 kämmt in einer Gewindebohrung 47 im Laufwerkträger 15. Weiter sind im Laufwerkträger 15 zwei Achslagerbohrungen 49 für die Wellen 51 der Rollen 17 eingelassen.

In der Ausführungsform des Laufwerks gemäss Figur 2 sind mit den gleichen Bezugszeichen die entsprechenden Elemente bezeichnet. Im Unterschied zur vorbekannten Ausgestaltung tritt erfindungsgemäss anstelle eines Deckels 35, mit welchem die zylindrische Spindel 27 im Gehäuse 13 gehalten wird, eine Schnappvorrichtung am Gehäuse 13, welche durch zwei elastische Laschen 53 gebildet wird. Die Stirnflächen der Laschen 53, welche der halbzylindrischen Bohrung 25 gegenüberliegen, bilden mit der halbzylindrischen Bohrung 25 das Lager für die Spindel 27. Durch diese Massnahme kann auf einen Deckel verzichtet werden.

Alternativ zu einer zylindrischen Achslagerbohrung mit glatten Laufflächen können in der Bohrungswandung Rillen 65 eingelassen sein, die vor dem Einschieben der Wellen 51 der Rollen 17 mit einem Schmiermittel aufgefüllt werden (Figur 3).

Für die Höheneinstellung des Gehäuses 13, welches über den Sockel 19 mit einer Schiebetür 5 verbunden ist, wird das Betätigungsrad 29 gedreht. Dabei kämmt der Gewindeabschnitt der Spindel 27 in der Gewindebohrung 47 am Laufwerkträger 15.

## Patentansprüche

1. Laufwerk (1) für eine Schiebetür (5), umfassend einen Laufwerkträger (15) für mindestens ein Paar auf einer Welle (51) angeordnete Laufrollen (17), ein Befestigungsgehäuse (13) mit einer Vorrichtung mit einer Verstellspindel(27) und einem Betätigungsrad (29) zum Einstellen der Höhenlage der Schiebetür (5) und einen Sockel (7) zum Einsetzen des Gehäuses (13) in die Schiebetür (5), wobei das Betätigungsrad (29) zwischen zwei beabstandeten Führungsflächen (31,33) im Befestigungsgehäuse (13) axial abgestützt ist und die drehfest daran angeordnete Verstellspindel (27) von Haltemitteln (53) in radial freier Drehlage im Gehäuse (13) gehalten wird, **dadurch gekennzeichnet, dass** die Verstellspindel (27) durch eine Schnappvorrichtung, welche durch zwei seitlich angeordnete elastische Laschen (53) gebildet ist, am Befestigungsgehäuse (13) gehalten wird.

2. Laufwerk nach Anspruch 1, **dadurch gekennzeichnet, dass** im Laufwerkträger (15) Achslagerbohrungen (49) für die die Rollen (17) tragende Welle (51) eingesetzt sind, welche ein Schmiermittel enthalten.

3. Laufwerk nach Anspruch 2, **dadurch gekennzeichnet, dass** das Schmiermittel in Rillen (65) eingelassen ist.

4. Laufwerk nach Anspruch 1, **dadurch gekennzeichnet, dass** im Gehäuse (13) eine halbzylindrische Bohrung (25) ausgebildet ist und die Stirnflächen der Laschen (53), welche der halbzylindrischen Bohrung (25) gegenüberliegen, mit der halbzylindrischen Bohrung (25) das Lager für die Spindel (27) bilden.

## Claims

1. A running gear (1) for a sliding door (5), comprising
a running gear holder (15) for at least one pair of guide rollers (17) arranged on a shaft (51), a mounting house (13) having a device with an adjustment spindle (27) and a control gear (29) for adjusting the vertical position of the sliding door (5), and a base (7) for inserting the housing (13) into the sliding door (5), wherein the control gear (29) is axially supported between two spaced guide surfaces (31, 33) in the mounting house (13) and the adjustment spindle (27) arranged thereon in a non-rotational manner is retained by retaining means (53) in a radially free rotational position in the housing (13), **characterized in that** the adjustment spindle (27) is retained on the mounting house (13) by a snap acting device which is formed by two elastic tongues (53) arranged laterally.

2. The running gear according to Claim 1, **characterized in that** axial bearing bores (49) are inserted in the running gear holder (15) for the shaft (51) supporting the rollers (17), said axial bearing bores containing a lubricant.

3. The running gear according to Claim 2, **characterized in that** the lubricant is inserted into grooves (65).

4. The running gear according to Claim 1, **characterized in that**
a semicylindrical bore (25) is configured in the housing (13) and the end faces of the tongues (53), which are located opposite the semicylindrical bore (25), form the bearing for the spindle (27) with the semicylindrical bore (25).

## Revendications

1. Mécanisme de roulement (1) pour une porte coulissante (5), comprenant un support de mécanisme de roulement (15) pour au moins une paire de galets de roulement (17) disposés sur un arbre (51), un boîtier de fixation (13) avec un dispositif avec une broche de réglage (27) et une molette de commande (29) pour le réglage de la position en hauteur de la porte coulissante (5), et un socle (7) pour l'insertion du boîtier (13) dans la porte coulissante (5), la molette de commande (29) étant supportée axialement entre deux faces de guidage (31, 33) espacées dans le boîtier de fixation (13), et la broche de réglage (27) qui est disposée dessus bloquée en rotation étant retenue par des moyens de retenue (53) dans une position de rotation radialement libre dans le boîtier (13), **caractérisé en ce que** la broche de réglage (27) est retenue par un dispositif d'encliquetage, lequel est formé par deux attaches (53) élastiques disposées latéralement, qui est retenu sur le boîtier de fixation (13).

2. Mécanisme de roulement selon la revendication 1, **caractérisé en ce que**, dans le support de mécanisme de roulement (15), il est mis en place des alésages de palier de tourillon (49) pour l'arbre (51) portant les galets qui contiennent un lubrifiant.

3. Mécanisme de roulement selon la revendication 2, **caractérisé en ce que** le lubrifiant est introduit dans des rainures (65).

4. Mécanisme de roulement selon la revendication 1, **caractérisé en ce qu'**un alésage (25) semi-cylindrique est constitué dans le boîtier (13), et les faces frontales des attaches (53), lesquelles sont situées en face de l'alésage (25) semi-cylindrique, forment avec l'alésage (25) semi-cylindrique le palier pour la broche (27).
